# EUROPÄISCHE PATENTSCHRIFT

(11) **EP 0 532 931 B1**
(45) Veröffentlichungstag und Bekanntmachung des Hinweises auf die Patenterteilung: **05.06.1996**
(21) Anmeldenummer: 92114198.2
(22) Anmeldetag: 20.08.1992
(51) Int. Cl.: D03D 49/60, D03D 47/30

(54) **Luftwebmaschine mit Einrichtung zur Bildung einer Gewebegasse**
Air jet loom with a device for the formation of a fabric lane
Métier à jet d'air avec un dispositif pour la formation d'un espacement dans le tissu

(30) Priorität: 19.09.1991 DE 4131167
(43) Veröffentlichungstag der Anmeldung: 24.03.1993
(73) Patentinhaber: LINDAUER DORNIER GESELLSCHAFT M.B.H, D-88131 Lindau (DE)
(72) Erfinder: Cramer, Gottfried, W-8990 Lindau/B. (DE); Hofmaier, Gerhard, W-8990 Lindau/B. (DE)

(56) Entgegenhaltungen:
- EP-A- 0 258 887
- CH-A- 382 680
- DE-B- 1 224 215
- DE-C- 3 821 224
- GB-A- 2 020 320

## Beschreibung

Gegenstand der vorliegenden Erfindung ist eine Luftdüsen- webmaschine mit Einrichtung zur Bildung einer Gewebegasse oder dergleichen nach dem Oberbegriff des Patentanspruchs 1.

Derartige Gewebegassen werden benötigt, um beispielsweise aus dieser Gewebegasse durch Schneiden des Schußfadens in diesem Bereich eine Einlegekante herzustellen. Hierzu ist es bekannt, einen Einleger über der Gewebegasse so zu positionieren, daß ein Schneiden des Schußfadens im Bereich dieser Gewebegasse und ein nachfolgendes Einlegen des Schußfadens zur Bildung einer Einlegekante möglich ist.

Die Gewebegasse wird dadurch gebildet, daß am Ort der gewünschten Gewebegasse im Gewebe die Ketffäden gespart werden, so daß beim Schußeintrag an dieser Stelle lediglich Schußfäden vorhanden sind.

Hierbei ist es bekannt, den jeweils angeschlagenen Schußfaden mit einer speziellen Einlegevorrichtung zu erfassen, zu klemmen, zu schneiden und nachfolgend zur Bildung einer Gewebekante einzulegen. Hierzu wird ein über die gesamte Webbreite sich erstreckendes Riet verwendet, bei dem am Ort der gewünschten Gewebegasse die Kettfäden ausgespart sind.

Nachteil der bekannten Vorrichtung ist, daß ein sich über die gesamte Webbreite erstreckendes Riet relativ kostenaufwendig ist. Erfolgt eine Beschädigung eines Rietes an einer bestimmten Stelle, dann muß es als Ganzes ausgetauscht werden.

Weiterer Nachteil der bekannten Einrichtung ist, daß man die Mechanik der Einlegevorrichtung bewegbar und antreibbar über der Gewebebahn anordnen muß, um die Mechanik beim Blattanschlag außerhalb des Bereiches des Rietes zu bringen.

Mit einer in Richtung der Längsachse der Ketffäden verschiebbar ausgebildeten Mechanik eines Einlegers besteht jedoch der Nachteil, daß ein relativ großer Konstruktions- und Herstellungsaufwand notwendig ist, um die gesamte Einlegemechanik, bestehend aus Schere, Klemme und Einlegenadel beweglich auszubilden. Ferner geht wertvolle Zeit verloren, die gesamte Einlegemechanik nach Blattanschlag in Position zu bringen, um den Einlegevorgang einzuleiten.

Aus der Patentschrift DE-A-38 21 224 ist eine Luftdüsenwebmaschine für mehrbahniges Weben mit wenigstens einem ersten und einem zweiten Riet bekannt. Zwischen beiden nebeneinander angeordneten Rieten besteht eine Rietlücke, in die, zum Zwecke der Erzielung einer weiteren von der ersten Beschleunigung unabhängigen Beschleunigung des Schußfadens, eine Zwischendüse eingeordnet ist. Diese Zwischendüse überbrückt dabei fluchtend die zwischen dem Eintragskanal des ersten Rietes zum Eintragskanal des zweiten Rietes bestehende Rietlücke.
Die Teilriete mit Zwischendüse besitzen aber, bezogen auf das Anschlagen des Schußfadens, in gleicher Weise wie ein über die gesamte Webbreite sich erstreckendes Riet nachteilige Wirkungen, als auch hier die Mechanik der Einlegevorrichtung aus dem Bereich der Schußfadenanschlagkante bewegt werden muß.

Aufgabe der Erfindung ist es daher, eine Luftdüsenwebmaschine der eingangs genannten Art so weiterzubilden, daß in einer zwischen zwei einander benachbarten Rieten bestehenden Rietlücke beim Schußfadeneintrag die lufttechnischen Eigenschaften des Teilriet-Eintragkanals erhalten bleiben und beim Schußfadenanschlag die Rietlücke offengehalten ist.

Zur Lösung der gestellten Aufgabe dient die technische Lehre nach dem Anspruch 1.

Wesentliches Merkmal der Erfindung ist, daß nun nicht mehr ein sich über die gesamte Gewebebreite erstreckendes Riet vorhanden ist, sondern daß dieses Riet in eine beliebige Anzahl von Teilrieten aufgeteilt ist, die gemeinsam auf einer Blattleiste montiert sind, wobei zwischen den Teilrieten jeweils am Ort der gewünschten Gewebegasse eine Rietlücke vorhanden ist, in die zum Zeitpunkt des Schußfadeneintrages,_also in der hinteren Rietstellung der Riete, ein Rieffüllstück einordenbar ist.

Das Rietfüllstück gewährleistet einen sicheren und ungestörten Schußeintrag. Der einzutragende Faden wird in der Rietlücke nicht gestört. Es ist erfindungsgemäß vorgesehen, daß das Rieffüllstück die lufttechnischen Eigenschaften des Lufteintragkanals im Bereich der Rietlücke simuliert. Der Schußfaden kann so auch in diesem Bereich der Rietlücke ungestört durch den Eintragskanal über die gesamte Webbreite eingetragen werden.
Mit der Anordnung von Rieffüllstücken zwischen den Teilrieten _in der hinteren Rietstellung besteht jetzt der wesentliche Vorteil, daß die gesamte Mechanik eines Einlegers nun ortsfest angeordnet werden kann, und es bedarf also nicht mehr einer zusätzlichen Bewegungsmechanik, wie sie beim Stand der Technik notwendig war.

Wichtig ist nun, daß das Rietfüllstück ortsfest an der Webmaschine befestigt wird, und zwar so, daß es in fluchtender Lage zu den Rietstücken (Teilrieten) in der hinteren Blattstellung kommt, in welcher der Schußeintrag erfolgt. Nur in dieser Stellung muß also das Rietfüllstück den Schußeintragskanal im Bereich der Rietlücke simulieren, um ein ungestörtes Eintragen des Schußfadens über die gesamte Webbreite zu gewährleisten. In allen anderen Rietstellungen ist eine derartige Simulation nicht notwendig und daher reicht es aus, wenn das Rieffüllstück beim Blattanschlag in der genannten Stellung verbleibt und nur dort die Rietlücke ausfüllt.

In der vorderen Stellung des Rietes verbleibt also das Rieffüllstück in seiner hinteren Lage und der Einleger kann ungehindert mit seiner Einlegemechanik durch die Rietlücke hindurchgreifen. Damit besteht der wesentliche Vorteil, daß die gesamte Einlegemechanik des Einlegers nicht außerhalb des Bereiches des schwenkbaren Rietes gebracht werden muß, weil eben - wie oben dargestellt - die Einlegemechanik durch die Rietlücke hindurchgreifen kann.

Es versteht sich von selbst und wird von der vorliegenden Erfindung umfaßt, daß statt des Einlegers auch andere Gewebebearbeitungsaggregate vorgesehen werden können. Es wird zwar die Anordnung eines Einlegers bevorzugt, der im wesentlichen aus einer Klemme, einer Schere und entsprechenden Einlegenadeln besteht. Es ist aber ebenso von der vorliegenden Erfindung umfaßt, daß statt des Einlegers mit Nadeln andere Kantenmechaniken verwendet werden können, z. B. Schweiß- oder Klebeeinrichtungen, die dann ebenfalls eine Klemme oder Schere aufweisen könnten, aber den geschnittenen Schußfaden nicht einlegen, sondern z.B. verschweißen oder verkleben.

Mit der Anordnung einer ortsfesten Einlegemechanik eines Einlegers besteht der Vorteil, daß nun nicht mehr der angeschlagene Schußfaden durch Klemmen- und Scheren-Mechanik gesucht werden muß, sondern bei der vorliegenden Erfindung wird der angeschlagene Schußfaden durch den Blattanschlag sofort in den Bereich einer offenen Klemme gebracht, die dann nachfolgend schließt und diesen Schußfaden festhält. Damit wird wertvolle Zeit gewonnen, weil der vorher beschriebene - beim Stand der Technik notwendige - Suchvorgang des angeschlagenen Schußfadens entfällt.

Der angeschlagene Schußfaden wird also zuverlässig erfaßt und geklemmt und kann nachfolgend geschnitten und durch an sich bekannte Einlegenadeln zur Bildung einer Einlegekante eingelegt werden.

Hieraus ergibt sich, daß die hierfür notwendige Mechanik wesentlich kostengünstiger und schneller arbeitet, wodurch es insgesamt möglich ist, die Webmaschine mit höherer Leistung zu betreiben.

Aus der vorstehenden Beschreibung ergibt sich, daß das Rietfüllstück nur im Bereich der Fachoffenstellung, d.h. also beim Schußeintrag die lufttechnischen Merkmale des Rietes simulieren muß. Hierzu ist es in einer ersten Ausführungsform vorgesehen, daß das Rieffüllstück in gleicher Ausführung ausgebildet ist wie das sonstige Teilriet.

In einer anderen Ausführungsform der vorliegenden Erfindung ist es vorgesehen, daß das Rietfüllstück als einfache Platte ausgebildet ist, in welcher ein Eintragskanal eingearbeitet ist.

In einer anderen Ausführungsform der vorliegenden Erfindung kann es vorgesehen sein, daß mit dem Rieffüllstück eine Stafettendüse verbunden ist, um im Bereich des Rietfüllstückes eine entsprechende Trag- und Führungsfunktion für den einzutragenden Schußfaden zu gewährleisten.

Die Art und Ausführung des Rieffüllstückes hängt im übrigen auch von der Breite der gewünschten Gewebegasse ab.

Wird eine relativ breite Gewebegasse erwünscht, dann ist es erforderlich, das Rietfüllstück möglichst gleich wie das übrige Riet auszubilden, um eine Störung des Schußfadens zu vermeiden. Wird nur eine schmale Gewebegasse gefordert, dann kommt es auf die lufttechnischen Eigenschaften des Rieffüllstückes nicht so sehr an und daher genügt es beispielsweise, in diesem Fall das Rietfüllstück als massive Platte mit darin eingearbeitetem Lufteintragskanal auszubilden.

Daher ist es möglich, die Breite der Gewebegasse den webtechnischen Erfordernissen anzupassen und diese Breite z.B. im Bereich von 10 bis 100 mm auszubilden.

Als weiterer Vorteil ergibt sich durch die erfindungsgemäße technische Lehre, daß die Herstellungskosten für ein Riet nach der vorliegenden Erfindung wesentlich geringer sind. Es bedarf nämlich nicht mehr der Herstellung eines sich über die gesamte Webbreite erstreckenden Rietes, sondern es genügt die Anbringung entsprechender Teilriete. Wird ein Teilriet beschädigt, dann genügt die Auswechslung dieses einzelnen Teilrietes, wobei die anderen Teilriete hiervon unbeeinflußt bleiben.

Es liegt selbstverständlich im Rahmen der vorliegenden Erfindung, daß man eine beliebige Anzahl von Teilrieten mit dazwischen angeordneten Rieffüllstücken über die gesamte Webbreite anordnet.
Es ist im übrigen auch möglich, auch außerhalb der Webbreite eine derartige Rietlücke mit Anbringung eines Rietfüllstückes vorzusehen, um beispielsweise im Randbereich des Gewebes besondere Bearbeitungsmaßnahmen zu treffen.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.
Alle in den Unterlagen - einschließlich der Zusammenfassung - offenbarten Angaben und Merkmale, insbesondere die in den Zeichnungen dargestellte räumliche Ausbildung werden als erfindungswesentlich beansprucht, soweit sie einzeln oder in Kombination gegenüber dem Stand der Technik neu sind.

Im folgenden wird die Erfindung anhand von lediglich einen Ausführungsweg darstellende Zeichnungen näher erläutert. Hierbei gehen aus den Zeichnungen und ihrer Beschreibung weitere erfindungswesentliche Merkmale und Vorteile der Erfindung hervor.

Es zeigen:
Figur 1: schematisiert das Riet einer Luftdüsenwebmaschine nach der Erfindung;
Figur 2: das Riet nach Figur 1 in zwei verschiedenen Stellungen;
Figur 3: Seitenansicht der Anordnung mit Blattstellung bei Blattanschlag.

Gemäß Figur 1 besteht das Riet der Luftdüsenwebmaschine aus zwei Teilrieten 1,2 die fluchtend zueinander auf einer gemeinsamen Blattleiste 11 angeordnet sind. Im Bereich der gewünschten Gewebegasse bilden die beiden Teilriete 1,2 eine Rietlücke 8, die in der hinteren Stellung der Blattleiste 11 beim Schußeintrag fluchtend durch ein Rieffüllstück 9 ausgefüllt ist.

Wichtig hierbei ist, daß im gezeichneten Ausführungsbeispiel das Rieffüllstück 9 gleich wie das Teilriet 1,2 ausgebildet ist, d.h. die Anzahl und der Abstand der einzelnen Rietstäbe im Rietfüllstück 9 ist etwa gleich der Anzahl und dem Abstand der Rietstäbe in den Teilrieten 1,2.

Wichtig ist, daß nur annähernd die lufttechnischen Eigenschaften des Eintragskanals 10 auch im Bereich des Rieffüllstückes 9 simuliert werden müssen, nämlich nur so weit, um ein ungestörtes Eintragen des Schußfadens in dieser Stellung der Blattleiste 11 zu gewährleisten.

In Figur 1 ist gezeigt, daß das Fach 5 geöffnet ist und daß in dieser Stellung über eine nicht näher dargestellte Eintragsanordnung ein Schußfaden in den Eintragskanal 10 der Teilriete 1,2 eingetragen wird, wobei der Eintragskanal 10 des Rietfüllstückes 9 (Vergleiche Figur 3) mit dem übrigen Eintragskanal 10 der Teilriete 1,2 fluchtet.

Das geöffnete Fach gemäß Figur 2 wird durch die Ketffäden 6 gebildet, wobei sich jenseits des Rietanschlages das Gewebe 7 bildet.

Das Rietfüllstück 9 ist an einer maschinenfesten Halterung 13 befestigt, an der auch der Einleger 12 befestigt sein kann. Unterhalb der Halterung 13 ist die in Längsrichtung der Ketffäden 6 sich im Gewebe 7 erstreckende Gewebegasse gebildet.

Figur 2 zeigt, daß die vorher in Pfeilrichtung 3 nach hinten verschwenkte Blattleiste 11 in Pfeilrichtung 4 nach vorne bis zum Rietanschlag verschwenkt wird und daß sich dann die vorher erwähnte Rietlücke 8 bildet. Wichtig ist, daß das Rietfüllstück 9 in der vorderen Rietstellung (beim Rietanschlag) des Teilrietes 1,2 in seiner hinteren Stellung verbleibt, so daß in die sich jetzt bildende Rietlücke 8 der Einleger 12 mit seiner Einlegemechanik eingreift, die - wie vorher beschrieben - ortsfest angeordnet ist. Selbstverständlich sind die einzelnen Betätigungsteile der einzelnen Einlegemechanik in an sich bekannter Weise schwenkbar und gegebenenfalls verschiebbar ausgebildet. Auf jeden Fall muß nun nicht mehr - wie beim Stand der Technik - die gesamte Mechanik in Richtung der Längsachse der Ketffäden verschiebbar ausgebildet sein.

Aus Figur 3 ist entnehmbar, daß das Riet bestehend aus den Teilrieten 1,2 in Pfeilrichtung 4 nach vorne zum Rietanschlag verschwenkt ist und daß der Einleger mit seiner Einlegemechanik - hier nur dargestellt als Schere und Klemme 14 - in die Rietlücke 8 eingreift.

Lediglich schematisiert ist dargestellt, daß ein oder zwei Einlegenadeln 15 vorhanden sein können, wobei jeder Einlegenadel 15 eine dreh- und gegebenenfalls verschiebbare Welle 16 zugeordnet ist.

### ZEICHNUNGS-LEGENDE

- 1: Teilriet
- 2: Teilriet
- 3: Pfeilrichtung
- 4: Pfeilrichtung
- 5: Fach
- 6: Kettfäden
- 7: Gewebe
- 8: Rietlücke
- 9: Rietfüllstück
- 10: Eintragskanal
- 11: Blattleiste
- 12: Einleger
- 13: Halterung
- 14: Schere und Klemme
- 15: Einlegenadel
- 16: Welle

## Patentansprüche

1. Luftdüsenwebmaschine mit einer Anzahl von in einem gegenseitigen seitlichen Abstand angeordnete, mit einem Eintragskanal (10) ausgerüstete Teilriete (1,2), die zwischen sich jeweils am Ort einer gewünschten Gewebegasse eine Rietlücke (8) bilden, und die Teilriete (1,2) gemeinsam aus einer hinteren Rietstellung, in welcher der Schußfadeneintrag erfolgt, in eine vordere Rietstellung, in welcher der Schußfadenanschlag erfolgt, verschwenkbar sind, **dadurch gekennzeichnet,** daß in der hinteren Rietstellung der Teilriete (1,2) die Rietlücke (8)von einem Rieffüllstück (9) mit einem zum Eintragskanal (10) der Teilriete (1,2) fluchtend ausgerichteten Eintragskanal ausgefüllt ist.

2. Luftdüsenwebmaschine nach Anspruch 1, **dadurch gekennzeichnet,** daß das Rietfüllstück (9) ortsfest entsprechend der hinteren Stellung des Rietes (1,2) an der Webmaschine befestigt ist.

3. Luftdüsenwebmaschine nach Anspruch 1 oder 2, **dadurch gekennzeichnet,** daß das Rietfüllstück (9) bezüglich seiner mechanischen Ausbildung gleich wie die Teilriete (1,2) ausgebildet ist.

4. Luftdüsenwebmaschine nach Anspruch 1 oder 2, **dadurch gekennzeichnet,** daß das Rieffüllstück (9) als Platte mit darin eingearbeitetem Eintragskanal (10) ausgebildet ist.

5. Luftdüsenwebmaschine nach einem der Ansprüche 1 bis 4, **dadurch gekennzeichnet,** daß am Rietfüllstück (9) ein oder mehrere Stafettendüsen befestigt sind.

## Claims

1. Air-jet loom with a number of laterally spaced-apart sectional reeds (1, 2) equipped with a feed groove (10), a reed gap (8) being formed between respective sectional reeds (1, 2) at the position of a desired gap in the fabric, and the sectional reeds (1, 2) being pivotable together from a rear reed position in which the insertion of the weft yarn takes place to a forward reed position in which the beating-up of the weft yarn takes place, **characterized in that,** in the rear reed position of the sectional reeds (1, 2), the reed gap (8) is filled by a reed filler piece (9) with a feed groove aligned with the feed groove (10) of the sectional reeds (1, 2).

2. Air-jet loom according to claim 1, **characterized in that** the reed filler piece (9) is fixed in a stationary position corresponding to the rear position of the reed (1, 2) on the power loom.

3. Air-jet loom according to claim 1 or claim 2, **characterized in that** the reed filler piece (9) is constructed in the same manner as the sectional reeds (1, 2) with reference to its mechanical construction.

4. Air-jet loom according to claim 1 or claim 2, **characterized in that** the reed filler piece (9) is formed as a plate with the feed groove (10) incorporated therein.

5. Air-jet loom according to any one of claims 1 to 4, **characterized in that** one or a plurality of relay jets is fixed to the reed filler piece (9).

## Revendications

1. Métier à tisser à buses (à jet) d'air, comportant un certain nombre de peignes partiels (1, 2), disposés avec un écart latéral mutuel, dotés d'un canal d'introduction (10), qui forment entre eux à l'emplacement d'un jour de tissage souhaité, dans chaque cas, un intervalle (8) de peigne, et les peignes partiels (1, 2) pouvant être déplacés ensemble par pivotement à partir d'une position arrière de peigne dans laquelle s'effectue l'introduction du fil de trame, jusque dans une position avant de peigne dans laquelle s'effectue le tassement des duites, métier caractérisé en ce que, dans la position arrière des peignes partiels (1, 2), l'intervalle (8) de peigne est rempli par une pièce de remplissage (9) de peigne comportant un canal d'introduction orienté de manière à être en alignement avec le canal d'introduction (10) des peignes partiels (1, 2).

2. Métier à tisser à buses (à jet) d'air selon la revendication 1, caractérisé en ce que la pièce de remplissage (9) de peigne est montée de façon fixe sur le métier à tisser, en correspondance avec la position arrière du peigne (12).

3. Métier à tisser à buses (à jet) d'air selon la revendication 1 ou 2, caractérisé en ce que la pièce de remplissage (9) de peigne est agencée de façon telle que sa conformation mécanique est identique à celle des peignes partiels (1, 2).

4. Métier à tisser à buses (à jet) d'air selon la revendication 1 ou 2, caractérisé en ce que la pièce de remplissage (9) a une forme de plaque dans laquelle est usiné un canal d'introduction (10).

5. Métier à tisser à buses (à jet) d'air selon l'une des revendications 1 à 4, caractérisé en ce qu'une ou plusieurs buses relais ou auxiliaires (est ou) sont fixée(s) sur la pièce de remplissage (9) de peigne.
